# EUROPÄISCHE PATENTSCHRIFT

(11) **EP 0 064 771 B1**
(45) Veröffentlichungstag und Bekanntmachung des Hinweises auf die Patenterteilung: **18.09.1985**
(21) Anmeldenummer: 82104193.6
(22) Anmeldetag: 13.05.1982
(51) Int. Cl.: B21B 45/02

(54) **Druckkühlrohr zur direkten Intensivkühlung von Walzgut**
Pressurised cooling pipe for the direct intensive cooling of rolling mill products
Tube de refroidissement à pression pour le refroidissement intensif d'un produit laminé

(30) Priorität: 13.05.1981 DD 229902
(43) Veröffentlichungstag der Anmeldung: 17.11.1982
(73) Patentinhaber: VEB Stahl- und Walzwerk "Wilhelm Florin" Hennigsdorf, DDR-1422 Hennigsdorf (DD)
(72) Erfinder: Tamm, Franz, DD-1422 Hennigsdorf (DD); Friese, Günther, DD-154 Falkensee (DD); Arndt, Siegbert, DD-1406 Hohenneuendorf (DD); Blank, Hartmut, DD-1422 Hennigsdorf (DD); Höricke, Bernhard, DD-154 Falkensee (DD)
(74) Vertreter: Füchsle, Klaus, Dipl.-Ing.

## Beschreibung

Die Erfindung betrifft ein Druckkühlrohr zur direkten Intensivkühlung von Walzgut aus der Walzhitze, wobei das Kühlwasser im Gleichstrom zum zu Kühlenden Walzgut über Düsenköpfe eingespeist und über eine Staukammer und Ablenkkammern, die Führungstrichter aufweisen, wieder abgeführt wird.

Derartige Kühlrohre sind besonders geeignet für das Kühlen von Feinstahl und Draht aus der Walzhitze bei hohen Walzgeschwindigkeiten.

Zum direkten intensiven Kühlen aus der Walzhitze haben sich in der Praxis zwei Kühlrohrtypen bewährt. Das Gleich-Gegenstromkühlrohr, in dem das Druckwasser an den Kühlrohrenden zugeführt und in der Mitte über eine Staukammer abgeführt wird, ist für stärkere Walzgutabmessungen und niedrige Walzgeschwindigkeiten geeignet, für dünne Walzgutabmessungen und hohe Walzgeschwindigkeiten ist es jedoch wegen des Gegenstromanteiles, der beträchtliche Bremskräfte auf die Walzader bringt, nicht anwendbar, da die Walzadern ausknicken.

Das Gegenstromkühlrohr bringt beim Kühlen dünner Walzgutabmessungen mit hohen Walzgeschwindigkeiten unbestrittene Vorteile, doch erfolgt bei den bekannten Lösungen die Abführung des Druckwassers unzureichend, so daß mit den bisher angewendeten Gleichstromrohren den praktisch erreichbaren Walzgeschwindigkeiten Grenzen gesetzt sind, die unter den beim Normalbetrieb ohne Kühlanlage erreichten Werten liegen. Druckwasser, welches am Ende des Kühlrohres in der Walzlinie austritt, führt in allen Fällen zu einer Bremswirkung auf die Ader, gleichgültig, ob das austretende Wasser sich vor dem nachfolgenden kühlrohr staut, oder am Ende der kühlstrecke an Geschwindigkeit verliert. Außerdem führt dieses an den kühlrohrenden austretende Wasser zu einer undefinierten kühlung, wodurch die Qualität des gekühlten Materials gemindert wird. Um dem Austreten des Kühlwassers am Ende der Gleichstromkühlrohre zu begegnen, sind Staukammern am Kühlrohrende bekannt, denen ein kurzes Stück Gegenstromkühlung nachgeordnet ist, welches im günstigsten Fall nur aus einem Gegenkopf besteht, der mit nur soviel kühlwasser beaufschlagt wird, daß ein Austreten des Wassers aus dem kühlrohrende gerade noch verhindert wird. Mit diesen Maßnahmen werden jedoch bereits so hohe Bremskräfte erzeugt, daß ein Ausknicken dünner Walzadern bei hohen Walzgeschwindigkeiten erfolgt.

Um eine maximale Durchsatzmenge und damit eine Erhöhung der Geschwindigkeit des kühlmediums zu erreichen, werden gemäß DD-A-147 506 zwei Düsenköpfe hintereinander angeordnet. Auf diese Weise ist es möglich, sowohl eine intensive Abkühlung als auch eine gute Treibwirkung zu erreichen. Da sich jedoch die Düsen zum Teil gegenseitig beeinflussen, wirken hauptsächlich auf die Walzaderspitze immer noch unerwünschte Quer- und Bremskräfte ein.

Aus der guttungsbildenden EP-A-0013230 ist ein Druckkühlrohr bekannt, dessen Ablenkkammern mehrere Blenden oder Ringe für den Durchtritt des Walzgutes aufweisen, an denen entweder Umlenktrichter oder Ablenkkegel angeordnet sind. Der Abstreifeffekt wird bei dieser bekannten Konstruktion insbesondere dadurch erzielt, daß der Strahlquerschnitt durch diese Blenden vermindert und das abgestreifte Wasser umgelenkt wird. Am Ende der Konstruktion ist ein senkrecht zur Druchlaufrichtung des Walzgutes gerichtetes Abstreiferrohr vorgesehen, das mit einem flüssigen oder gasförmigen Medium gespeist wird, welches als separater, senkrecht zur Durchlaufrichtung auf die Walzader gerichteter Sekundärstrom das restliche kühlwasser abstreift. Die Funktion dieser bekannten Konstruktion ist derart, daß das kühlwasser durch die in den Ablenkkammern angeordneten Blenden oder Ringe zunäscht umgelenkt, gestaut und teilweise abgestreift wird. Dabei wird zunächst in der Gegenrichtung zur durchlaufenden Walzader ein Stau des kühlmittels und folglich eine Bremswirkung auf das Walzgut ausgeübt. Somit können auch keine großen kühlwassermengen aus der Walzrichtung ausgelenkt werden. Darüberhinaus ist durch die freie Anordnung der Austrittsöffnung des Abstreiferrohres nur ein unkontrolliertes Abstreifen der noch an der Walzader haftenden kühlmittelreste erreichbar.

Der Erfindung liegt die Aufgabe zugrunde, ein kühlrohr zu entwickeln, mit dem dünne Walzgutabmessungen, wie Stabstahl und Draht bei hohen Walzgeschwindigkeiten intensiv gekühlt werden, und bei dem sowohl durch verbesserte Einströmverhältnisse des kühlmediums auf der Einlaufseite als auch durch ein Wasserablenksystem auf der Auslaufseite die auf die Walzader wirkenden Quer- bzw. Gegenkräfte äußerst gering gehalten werden.

Erfindungsgemäß wird diese Aufgabe dadurch gelöst, daß die Ablenkkammern der Staukammer nachgeordnet sind und vor den Führungstrichtern dicht über der Walzader nach oben abschließende Leitbleche angeordnet sind, wobei in die Leitbleche Zuleitungen für ein flüssiges und/oder gasförmiges Abstreifmedium münden.

Aufgrund der erfindungsgemäßen Anordung von Leitblechen dicht über der Walzader werden die teilweise nach oben gerichteten Wasserstrahlen an den Leitblechen im Winkel nach unten reflektiert, wodurch in vorteilhafter Weise die mittleren und unteren Wasserstrahlen nach unten ungestaut abgelenkt werden. Zur Unterstützung dieses Ablenkeffektes münden in die Ablenkkammern über die Leitbleche Zuleitungen für ein Abstreifmedium.

Ein weiteres Merkmal der Erfindung besteht darin, daß mindestens zwei Düsenköpfe hintereinander angeordnet sind, wobei die Düsenbohrungen der in verschiedenen Einspeisungsebenen angeordneten Düsenköpfe auf Teilkreisen unterschiedlichen Durchmessers liegen und daß die Düsenbohrungen in den verschiedenen Einspeisungsebenen einen Winkel von 30° bis 0° zueinander einnehmen.

In weiterer Ausgestaltung der Erfindung ist vorgesehen, daß am Einlauf des Druckkühlrohres ein in die Düsenköpfe hineinragendes verstellbares Führungsrohr angeordnet ist. Zweckmäßig ist in diesem Zusammenhang weiterhin, daß zwischen dem Düsenkopf und dem Druckkühlrohr ein Strömungstrichter angeordnet ist.

Durch die erfindungsgemäße Ausführung der Einspeisung beeinflussen sich die Kühlmittelströme gegenseitig nicht, es wird eine maximale Durchsatzmenge und damit eine Erhöhung der Geschwindigkeit des Kühlmediums erreicht. Auf der Auslaufseite des Druckkühlrohres wird erreicht, daß das mit hoher Geschwindigkeit austretende KÜhlmedium sehr schnell aus der Walzlinie ausgelenkt wird, um zu vermeiden, daß es in nachgeordnete Einrichtungen gelangt und eine Bremswirkung auf die Walzader ausübt.

Die Erfindung soll nachstehend anhand eines Ausführungsbeispiels näher erläutert werden.

Figur 1 zeigt einen Querschnitt durch das erfindungsgemäße Druckkühlrohr.

Die Düsenköpfe 1 und 2 liegen in zwei verschiedenen Einspeisungsebenen und weisen Düsenbohrungen 4 auf, die auf Teilkreisen unterschiedlichen Durchmessers liegen. Die Düsenbohrungen 4 in den zwei Einspeisungsebenen können zueinander einen Winkel von 30° bis 0° einnehmen.

Den Düsenköpfen 1 und 2 ist ein Strömüngstrichter 13 nachgeordnet, der einen strömungstechnisch günstigen Einlauf des Kühlmediums bewirkt. Das durch die Düsenköpfe 1 und 2 hindurchgehende und in den Strömungstrichter 13 hineinragende Verstellbare Führungsrohr 12 bewirkt einen verbesserten Walzadereinlauf infolge einer Verringerung der auf die Walzader einwirkenden Querkräfte des Kühlmediums. In bekannter Weise strömt ein Teil des Kühlmediums über eine Staukammer 5 und ein Rückströmrohr 10 in die Vorkammer 11, um eine Luftansaugung am Einlauf des Druckkühlrohres 3 zu unterbinden.

Um eine qualitativ gute Kühlung im Gleichstromprinzip zu erreichen und um den Walzaderdurchlauf durch das Druckkühlrohr 3 nicht infolge der bei einer Anordnung von bekannten Gegendüsen auftretenden Gegenkräfte zu behindern, wird das Kühlmedium durch die der Staukammer 5 nachgeordneten Ablenkkammern 6 auf kürzestem Weg aus der Kühllinie herausgelenkt, ohne daß wesentliche Kräfte auf die Walzader einwirken. Vor den Führungstrichtern 8 der Ablenkkammern 6 sind nach oben abschließende Leitbleche 7 angeordnet, so daß ein Austritt des restlichen Kühlmediums nach oben unterbunden wird und es nach unten offen austreten kann. Über in die Leitbleche 7 mündende Zuleitungen 9 wird von oben ein flüssiges und/oder gasförmiges Abstreifmedium eingeleitet, wodurch die Ablenkung des Kühlmediums nach unten verstärkt wird.

Es ist vorteilhaft, die Ablenkkammern 6 mit einem gasförmigen Medium zu Beaufschlagen, wenn beim Kühlen dünner Walzgutabmessungen mit hohen Temperaturen bei hoher Walzgeschwindigkeit Wert auf geringste Querkräfte gelegt wird. Wirtschaftliche Erwägungen können bei weniger empfindlichen Walzbedingungen zur Beaufschlagung der Ablenkkammern 6 mit einem flüssigen Medium führen.

## Patentansprüche

1. Druckkühlrohr zur direkten Intensivkühlung von Walzgut aus der Walzhitze, wobei das Kühlwasser im Gleichstrom zum zu Kühlenden Walzgut über Düsenköpfe (1, 2) eingespeist und über eine Staukammer (5) und, Ablenkkammern (6), die Führungstrichter (8) aufweisen, wieder abgeführt wird, dadurch gekennzeichnet, daß die Ablenkkammern (6) der Staukammer (5) nachgeordnet sind und vor den Führungstrichtern (8) dicht über der Walzader nach oben abschließende Leitbleche (7) angeordnet sind, wobei in die Leitbleche (7) Zuleitungen (9) für ein flüssiges und/oder gasförmiges Abstreifmedium münden.

2. Druckkühlrohr nach Anspruch 1, dadurch gekennzeichnet, daß mindestens zwei Düsenköpfe (1, 2) hintereinander angeordnet sind, wobei die Düsenbohrungen (4) der in verschiedenen Einspeisungsebenen angeordneten Düsenköpfe (1, 2) auf Teilkreisen unterschiedlichen Durchmessers liegen und daß die Düsenbohrungen (4) in den verschiedenen Einspeisungsbenen einen Winkel von 30° bis 0° zueinander einnehmen.

3. Druckkühlrohr nach Anspruch 1 oder 2, dadurch gekennzeichnet, daß am Einlauf des Druckkühlrohres (3) ein in die Düsenköpfe (1, 2) hineinragendes verstellbares Führungsrohr (12) angeordnet ist.

4. Druckkühlrohr nach Anspruch 1 bis 3, dadurch gekennzeichnet, daß zwischen dem Düsenkopf (2) und dem Druckkühlrohr (3) ein Strömungstrichter (13) angeordnet ist.

## Claims

1. Pressure cooling tube for direct intensive cooling of rolling product to remove the heat of rolling, the cooling water being supplied in the same flow direction as the rolling product to be cooled via nozzle heads (1, 2) and being guided away via a collection chamber (5) and deflection chambers (6) which have guide funnels (8), characterised in that the deflection chambers (6) are arranged following the collection chamber (5) and are arranged before the guide funnels (8) closely above the guide plates (7) upwardly closing the roll passage, inlets (9) for a fluid and/or gaseous stripping medium discharging into the guide plates (7).

2. Pressure cooling tube according to claim 1 characterised in that at least two nozzle heads (1, 2) are arranged in succession, the nozzle bores (4) of the nozzle heads (1, 2) being arranged in various feed-in planes lying on partial circles of various diameters, and in that the nozzle bores (4) in the various feedin planes are mutually inclined at an angle of 30° to 0°.

3. Pressure cooling tube according to claim 1 or 2 characterised in that the inlet of the pressure cooling tube (3) a guide tube (12) is arranged which is adjustable and extends into the nozzle heads (1,2).

4. Pressure cooling tube according to claims 1 to 3 characterised in that between the nozzle heat (2) and the pressure cooling tube (3) is arranged a flow funnel (13).

## Revendications

1. Tube de refroidissement sous pression pour le refroidissement intensif direct pour cause de chaleur de laminage d'un produit laminé, avec lequel de l'eau de refroidissement est fournie en courant parallèle au produit laminé à refroidir au moyen de têtes à buses (1, 2) et elle est évacuée en retour par l'intermédiaire d'une chambre d'accumulation (5) et de chambres de déviation (6) qui présentent des cônes de guidage (8), caractérisé en ce que les chambres de déviation (6) sont disposées après la chambre d'accumulation (5) et des plaques directrices (7) se terminant vers le haut sont disposées juste au-dessus du laminé, cependant que des conduites d'arrivée (9) d'un milieu de balayage liquide et/ou gazeux s'ouvrent dans les plaqùes directrices (7).

2. Tube de refroidissement selon la revendication 1 caractérisé en ce qu'au moins deux têtes à buses (1, 2) sont disposées l'une après l'autre de telle sorte que les canaux de buses (4) des têtes à buses (1, 2) disposés dans des plans différents d'alimentation se trouvent sur des cercles de différents diamètres, et en ce que les canaux de buses (4) situés dans les différents plans d'alimentation font entre eux un angle de 30° à 0°.

3. Tube de refroidissement selon la revendication 1 ou 2 caractérisé en ce qu'un tube de guidage réglable (12) pénétrant dans les têtes a buses (1, 2) est monté dans l'entrée du tube de refroidissement sous pression (3).

4. Tube de refroidissement selon l'une des revendications 1 à 3 caractérisé en ce qu'un entonnoir (13) de guidage du courant est disposé entre la tête à buses (2) et le tube de refroidissement sous pression (3).
